# EUROPÄISCHE PATENTSCHRIFT

(11) **EP 1 847 363 B1**
(45) Veröffentlichungstag und Bekanntmachung des Hinweises auf die Patenterteilung: **27.08.2008**
(21) Anmeldenummer: 07007971.0
(22) Anmeldetag: 19.04.2007
(51) Int. Cl.: B27D 3/00, B27M 1/02, B30B 1/00

(54) **Pressvorrichtung**
Compression device
Dispositif de presse

(30) Priorität: 21.04.2006 AT 6812006
(43) Veröffentlichungstag der Anmeldung: 24.10.2007
(73) Patentinhaber: MWT Micro Wood Technology GmbH & Co KEG, 9560 Feldkirchen (AT)
(72) Erfinder: Sauli, Gerhard, 9560 Feldkirchen (AT)
(74) Vertreter: Ofner, Clemens

(56) Entgegenhaltungen:
- EP-A- 1 415 778
- EP-A1- 0 712 717
- DE-A1- 3 702 679
- JP-A- 6 254 812

## Beschreibung

Die Erfindung betrifft eine Pressvorrichtung, wie sie im Oberbegriff des Anspruches 1 beschrieben ist.

Aus der AT 002 586 U1 ist eine Produktionsanlage für mehrlagige, plattenförmige Bauteile, insbesondere aus einem Holzwerkstoff, aus Profilen, etc. mit einer tischförmigen Pressvorrichtung und einer Erwärmungseinrichtung für die Bauteile bekannt. In einem Untergestellt der Pressvorrichtung ist eine, zur Auflagerung der Bauteile ausgebildete Druckplatte in zu einer Aufstandsfläche senkrechten Richtung gegen ein, in einer vorbestimmbaren Distanz positionierbares Pressenwiderlager verstellbar gelagert. Ein Verstellantrieb ist durch einen mit einem Druckmedium unter Druck zu setzenden Schlauch gebildet auf dem die Druckplatte aufgelagert ist. Um den Aushärtevorgang von Kleberschichten zu beschleunigen sind als Erwärmungseinrichtung über eine Fläche des Pressenwiderlagers verteilt angeordnete Mikrowellenerzeuger vorgesehen.

Aus einem weiteren Dokument, DE 37 02 679 A1, ist eine Pressvorrichtung zum Verpressen eines mehrschichtigen, plattenförmigen Bauteils bekannt. Unter Ausbildung eines Zwischenraums zur Aufnahme des zu verpressenden Bauteils wird die untere Pressenplatte von einer oberen Pressenplatte überdeckt, die entgegen der Kraft von Federstützbeinen, in der die Distanz ausbildenden Lage, die ein Einschieben des zu verpressenden Bauteils ermöglicht, gehalten. Ein mit der unteren Pressenplatte verbundener Pressenrahmen überspannt die Anordnung der unteren und oberen Pressenplatte. Zur Aufbringung einer Presskraft auf die obere Pressplatte und damit auf den Bauteil sind zwischen der oberen Pressplatte und dem überspannenden Pressenrahmen mit einem Druckmedium unter Druck zu setzende elastisch verformbare Rohre oder Schläuche als Druckelemente vorgesehen.

Aus dem Dokument EP 0 712 717 B1 ist eine pneumatische Plattenpressvorrichtung, bestehend aus einem Rahmen mit einer feststehenden, im Rahmen befestigten oberen Pressplatte und einer im Rahmen linear geführt und relativ zur oberen Pressplatte verstellbaren unteren Pressplatte bekannt. Die untere Pressplatte wird über eine Mehrzahl von mit einem Druckmedium beaufschlagten, elastischen Druckrohren, Schläuchen etc. betätigt, wobei die Druckrohre in einer mehretagigen Anordnung und durch Zwischenplatten voneinander getrennt in Pressengestell vorgesehen sind, wodurch ein Zwischenraum zwischen der unteren und der oberen Pressenplatte an unterschiedliche Bauteildicken angepasst werden kann.

Aufgabe der Erfindung ist es eine Pressvorrichtung zu schaffen, mit der eine Profilgebung an einem Rohteil aus Massivholz bei kurzer Presszeit durch eine Erhöhung der plastischen Verformungseigenschaften erreicht wird.

Diese Aufgabe der Erfindung wird durch die Pressvorrichtung gemäß Anspruch 1 gelöst. Der überraschende Vorteil dabei ist, dass für einen Erwärmungsvorgang eines durch einen Verdichtungsvorgang durch Pressen umzuformenden Rohteils aus ein- oder mehrlagigem Massivholz ein wirtschaftlicher Energieeinsatz durch einen hohen Wirkungsgrad erreicht wird und die Wärmeverteilung über eine Fläche des Rohteils gleichmäßig erfolgt und wodurch eine hohe und für in Serien zu fertigende Holzelemente gleich bleibende Umformqualität bei wirtschaftlicher Fertigung erreicht wird.

Vorteilhafte Weiterbildungen sind in den Ansprüchen 2 bis 4 gekennzeichnet, wodurch eine auf vorgegebene Einsatzbereiche optimierbare Ausbildung erreicht wird.

Gemäß der in den Ansprüchen 5 bis 7 gekennzeichneten vorteilhaften Ausbildung wird ein hoher Anteil der vom Mikrowellenerzeuger ausgehenden Mikrowellenstrahlung effektiv für die Erwärmung eines Rohteils genutzt.

Vorteilhaft sind auch Ausbildungen wie sie in den Ansprüchen 8 bis 10 beschrieben sind wodurch ein Leitemetzwerk zwischen den Leitmitteln der Leitelemente erreicht wird wodurch eine hohe Energienutzung erreicht wird.

Möglich ist dabei eine Ausbildung nach Anspruch 11, mit dem Vorteil eines modulartigen Aufbaus der Mikrowellen-Leiteinrichtung und damit deren wirtschaftlichen Fertigung.

Es sind aber auch die Ausbildungen, wie in den Ansprüchen 12 und 13 beschrieben von Vorteil, weil ein einfacher Aufbau erreicht wird und damit der Montageaufwand reduziert wird und ein ungehinderter Durchtritt der Mikrowellenstrahlung ohne wesentliche Leistungsminderung erreicht wird.

Vorteilhaft sind aber auch die Ausbildungen nach den Ansprüchen 14 und 15, wodurch ein Mikrowellen-Aktivraum von exakt definierbarer Größe festgelegt ist.

Möglich ist auch eine Ausbildung nach Anspruch 16, weil damit unterschiedlich geformte Paneele, Profile aus verdichtetem Holzwerkstoff herstellbar sind.

Durch die im Anspruch 17 beschriebene vorteilhafte Weiterbildung wird eine Zufuhr oder Abfuhr von den Umformvorgang wesentlich beeinflussenden Faktoren, insbesondere des Feuchtigkeitsgehaltes des umzuformenden Rohteils erreicht.

Durch die in den Ansprüchen 18 und 19 beschriebenen vorteilhaften Ausbildungen werden weitere Abschirmmaßnahmen eingespart.

Die im Anspruch 20 beschriebene vorteilhafte Ausbildung vereinfacht die Manipulation bei der Beschickung des Pressenraumes und der Entnahme des gefertigten Elements und wird dadurch die Pressenbedienung vereinfacht und Manipulationszeit eingespart.

Möglich ist aber auch eine Ausbildung nach Anspruch 21, durch die größere Öffnungsweiten erzielbar sind.

Möglich ist aber auch eine Ausbildung nach Anspruch 22, wodurch die Pressvorrichtung an durch unterschiedliche Dimensionen von Rohteilen gestellten Anforderungen anpassbar ist.

Gemäß der im Anspruch 23 beschriebenen vorteilhaften Ausbildung wird eine Umformqualität mit geringen Fertigungstoleranzen bei Aufbringung hoher Presskräfte erreicht.

Gemäß der im Anspruch 24 beschriebenen vorteilhaften Weiterbildung wird eine Verstellbarkeit der Höhe des Pressenraumes, ohne aufwendigen Tausch von Vorrichtungskomponenten, erreicht.

Eine vorteilhafte Ausbildung beschreibt auch Anspruch 25, wodurch ein kostengünstiger und technisch hochwertiger Antrieb erreicht ist.

Möglich ist aber auch eine Ausbildung nach Anspruch 26, mit der elektrisch betriebener Antrieb erreicht wird.

Gemäß der im Anspruch 27 beschriebenen vorteilhaften Ausbildung, wird eine exakte Positionierung der Pressmatrize im Pressenobergestell und eine für einen störungsfreien Langzeitbetrieb geeignete Führungsanordnung erreicht.

Mit der im Anspruch 28 gekennzeichneten vorteilhaften Ausbildung der Antriebsvorrichtung wird ein verschleißarmes und damit für einen störungsfreien Langzeitbetrieb geeignetes Stellmittel erreicht.

Es ist aber auch eine Ausbildung nach Anspruch 29 vorteilhaft, womit ein großer Verstellweg für die Pressmatrize erreicht wird.

Gemäß der im Anspruch 30 gekennzeichneten vorteilhaften Weiterbildung werden sehr hohe Presskräfte durch die Verriegelungsvorrichtung abgetragen.

Eine vorteilhafte Ausbildung, wie sie im Anspruch 31 beschrieben ist, gewährleistet die Einhaltung der an eine derartige Einrichtung zu stellenden Sicherheitsanforderungen.

Gemäß der im Anspruch 32 beschriebenen, vorteilhaften Ausbildung werden insbesondere für einen Erwärmungsvorgang von Massivholz und den speziellen Anforderungen der Massivholzart geeignete Frequenzen zur Verfügung gestellt.

Es ist auch eine Ausbildung nach Anspruch 33 vorteilhaft, wodurch eine kurze Zykluszeit für einen Umformvorgang und damit eine hohe Wirtschaftlichkeit beim Einsatz der Pressvorrichtung erreicht wird.

Schließlich sind aber auch Ausbildungen nach den Ansprüchen 34 und 35 vorteilhaft, wodurch der umzuformende Rohteil zur Erzielung eines hohen Umformgrades aufbereitet wird bzw. nach erfolgter Umformung der Pressvorrichtung nach kurzer Presszeit der Pressvorrichtung entnommen werden kann.

Zum besseren Verständnis der Erfindung wird diese anhand der in den Zeichnungen dargestellten Ausführungsbeispiele näher erläutert.

Es zeigen:
- Fig. 1: eine erfindungsgemäße Pressvorrichtung in Ansicht, teilweise geschnitten;
- Fig. 2: eine Detaildarstellung der Pressvorrichtung, geschnitten;
- Fig. 3: eine Detaildarstellung der Pressvorrichtung, geschnitten gemäß den Linien III-III in Fig. 2;
- Fig. 4: ein Profilholzelement in schematischer Darstellung;
- Fig. 5: ein Holzelement in schematischer Darstellung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 und 2 ist eine Pressvorrichtung 1, bevorzugt zur Herstellung eines an zumindest einer Oberfläche profilierten Holzelementes 2 gezeigt, die aus einem Pressenuntergestell 3 und einem deckelartig aufschwenkbarem Pressenobergestell 4 besteht.

Im Pressenuntergestell 3 ist auf einem Stützrahmen 5 eine Mikrowellen-Erwärmungseinrichtung 6 zur Erwärmung eines zu dem Holzelement 2 durch einen Pressvorgang umzuformenden Rohteils 7, bevorzugt aus Massivholz, aufgelagert.

Die Pressumformung erfolgt zwischen einer im Pressenuntergestell 3 angeordneten Pressenplatte 8 und einer im Pressenobergestell 4 relativ zur Pressenplatte 8 verstellbar gelagerten Pressmatrize 9. Die Pressenplatte 8 ist aus einem Duroplast wie beispielsweise aus PP, PTFE, etc. und direkt aufgelagert auf einer Wellenleiteinrichtung 10 der Mikrowellen-Erwärmungseinrichtung 6 und damit durchlässig für Mikrowellen. Die Wellenleiteinrichtung 10 wird durch Kunststoffhohlprofile 11, insbesondere dickwandige Rohre, gebildet, die Leitelemente 12 ausbilden und mit einer Längsmittelachse 13 in zu einer Unterseite 14 der Pressenplatte 8 senkrecht ausgerichtet sind und sich über eine Höhe 15 erstrecken und über Stirnflächen 16 auf einer am Stützrahmen 5 aufgelagerten Stützplatte 17 abgestützt sind und auf entgegengesetzten Stirnflächen 16 die Pressenplatte 8 aufgelagert ist. Die Stützplatte 17 besteht bevorzugt aus einer Aluminiumlegierung.

Auf einer Unterseite 18 der Stützplatte 17 sind nach einem noch später im Detail beschriebenen Bestückungsmuster den Wellenleitmitteln 12 Mikrowellenerzeuger 19, so genannte Magnetrons, zugeordnet und sind im Bereich der Mikrowellenerzeuger 19 konzentrisch zur Längsmittelachse 13 in der Stützplatte 17 Durchbrüche 20 für den Eintritt der Mikrowellen in das Wellenleitmittel 12 vorgesehen, die in einen Pressenraum 21 und damit eine Erwärmung des zwischen der Pressenplatte 8 und Pressenmatrize 9 für einen Umformvorgang vorbereiteten Rohteil 7 bewirkt.

Der Stützrahmen 5 des Pressenuntergestells 3 und Pressenobergestell 4 und die Mikrowellen-Erwärmungseinrichtung 6 sind durch abnehmbare abschirmende Wandtafeln, bevorzugt aus Nichteisenwerkstoffen, z.B. NIRO- Blechen, umfangsseitig ummantelt.

Das Pressenobergestell 4 wird nach dem gezeigten Ausführungsbeispiel durch eine Widerlagerplatte 22 gebildet, welche an einer Oberseite 23 durch eine umfassende sowie kreuz- und quer verlaufende Steganordnung 24 zur Aufnahme der Presskraft biegesteif ausgebildet ist. Nach einer bevorzugten Ausbildung kommt eine Schweißkonstruktion aus Nichteisenwerkstoffen zur Anwendung, wodurch eine hohe Festigkeit aber auch eine gute Abschirmung zur Verhinderung eines Mikrowellenaustritts erreicht wird.

Die Widerlagerplatte 22 lagert in linearen Führungsanordnungen 25, in einem Abstand 26 in zu einer Unterseite 27 der Druckplatte 22 paralleler Ausrichtung, verstellbar die Pressmatrize 9. In einem durch den Abstand 26 ausgebildeten Zwischenraum 28 sind mit einem Druckmedium, z.B. Druckluft, Hydrauliköl, etc., beaufschlagbare Expassionselement 29, z.B. Druckkissen, Schläuche, Rohre, als Antriebsvorrichtung 30 für die Pressmatrize 9 angeordnet, mittels der bei einer Druckbeaufschlagung die Pressmatrize 9 in Richtung einer Auflagefläche 31 der Pressenplatte 8 entgegen einer mit der Führungsanordnung 25 kombinierten Federanordnung 32 welche Führungssäulen 33 umfassend vorgesehen ist.

Das Pressenobergestell 4 ist am Pressenuntergestell 3 über eine Schwenklageranordnung 34 schwenkbar angeordnet und kann beispielsweise mittels eines Druckzylinders 35 als Schwenkantrieb 36 in eine zum Pressenuntergestell 3 winkelige Lage zum Öffnen der Pressvorrichtung 1 geschwenkt werden. Auf einer der Schwenklageranordnung 34 entgegengesetzten Seite ist eine zwischen dem Pressenuntergestell 3 und dem Pressenobergestell 4 wirkende Verriegelungsvorrichtung 37 angeordnet, welche in Arbeitsstellung bei der die Presskraft auf den Rohteil 7 aufzubringen ist, eine kraftschlüssige Verbindung, z.B. durch verstellbare Rastriegel, zwischen dem Pressenuntergestell 3 und dem Pressenobergestell 4 bewirken.

Sowohl die Schwenklageranordnung 34 wie auch die Verriegelungsvorrichtung 37 sind am Pressenuntergestell höhenjustierbar über Stellvorrichtungen 38 angeordnet wodurch für unterschiedliche Rohteile 7 eine lichte Höhe des Pressenraumes 21 einstellbar ist.

Zur Verhinderung eines Austritts von Mikrowellen aus dem Pressenraum 21 sind am Pressenobergestell 4 höhenverstellbar und über Schwerkraft anpassende Abschirmelementen 39, z.B. aus Nichteisenmetall, vorgesehen sowie zur weiteren Abdichtung des Mikrowellen-Aktivraumes bestehende Spaltausbildungen über die Mikrowellen reflektierende Dichtungsschnüre 40 vorgesehen sind. Damit wird ein exakt begrenzter Mikrowellen- Aktivraum zwischen der Stützplatte 17, Pressmatrize 9 und den Abschirmblechen 39 festgelegt.

Fig. 2 zeigt in einem Detailausschnitt die erfindungsgemäße Pressvorrichtung 1 mit der auf dem Stützrahmen 5 aufgelagerten Stützplatte 17, Mikrowellen-Erwärmungseinrichtung 6 und Pressenplatte 8, die im wesentlichen das Pressenuntergestell 3 ausbilden, sowie das Pressenobergestell 4, mit der Widerlagerplatte 22 und der an dieser verstellbar gelagerten Pressenmatrize 9 sowie die eine lineare Führung ausbildende Führungsanordnung 25 und die Antriebsvorrichtung 30.

Die Führungsanordnung 25, über welche die Pressmatrize 9 relativ zur Widerlagerplatte 22 linear geführt verstellbar ist, wird durch in der Pressmatrize 9 verankerte Führungssäulen 33 gebildet welche die Widerlagerplatte 22 in Führungsbüchsen 41 durchragen. In dem die Oberseite 23 überragenden Bereich der Führungssäulen 33, ist die Federanordnung 32 durch eine Spiraldruckfeder 42, angeordnet und zwischen der Oberseite 23 und einem auf der Führungssäule 33 angeordneten Befestigungsmittel 43 vorgespannt. Dies bewirkt im drucklosen Zustand der Expansionselemente 29 eine Verstellung der Pressmatrize 9 in Richtung der Widerlagerplatte 22 - gemäß Pfeil 44 - unter Zusammenquetschen der Expansionselemente 29.

Zur Vornahme eines Pressvorganges wird in Arbeitsstellung des Pressenobergestells 4, bei der die Pressmatrize 9 parallel zur Auflagefläche 31 der Pressenplatte 8 ausgerichtet ist und das Pressenobergestell 4 mit dem Pressenuntergestell 3 verriegelt wurde, erfolgt nach einer Erwärmung des Rohteils auf eine Temperatur zwischen etwa 60°C und 160°C durch die Mikrowellen eine Druckbeaufschlagung der Expansionselemente 29 mit einem Druckmedium, z.B. Druckluft, Drucköl, etc., wodurch die Pressmatrize 9 in Richtung der Pressenplatte 8 entgegen der Wirkung der Spiraldruckfedern 42 verstellt wird und am Rohteil 7 damit die Pressumformung erfolgt.

Die Ableitung der Presskraft, bevorzugt entsprechend einer Flächenlast zwischen 50 N/cm² und 400 N/cm², erfolgt über die Pressenplatte 8, die Kunststoffhohlprofile 11 der Wellenleiteinrichtung 10 und der Stützplatte 17 auf den Stützrahmen 5 des Pressenuntergestells 3.

Die Mikrowellen-Erwärmungseinrichtung 6 wird im Wesentlichen durch an der Unterseite 18 der Stützplatte 17 unmittelbar angeflanschten Mikrowellenerzeuger 19 und der zwischen der Stützplatte 17 und der Pressenplatte 8 angeordneten, rohrförmigen Leitelemente 12 gebildet. Die Leitelemente 12 sind dickwandige, druckbelastbare Kunststoffrohre, die mit den entgegengesetzten Stirnflächen 16 zwischen der Unterseite 14 der Pressenplatte 8 und einer Oberseite 45 der Stützplatte 17, mit der Längsmittelachse 13 senkrecht zur Unterseite 14, gespannt sind.

Ein Innendurchmesser 46 der Leitelemente 12 beträgt zwischen 100 mm und 250 mm, bevorzugt 150 mm und die Höhe 15 beträgt in etwa 100 mm bis 300 mm, bevorzugt 150 mm. Eine Wanddicke 47 beträgt in etwa 15 mm bis 40 mm, bevorzugt 30 mm.

In eine Wand 48 sind in Richtung der Höhe 15 erstreckend Leitmittel 49, bestehend aus einer Cu- Zn- Legierung, bevorzugt in Drahtform mit 1,0 mm bis 6,0 mm Durchmesser eingebettet. Diese bilden Richtantennen für die Mikrowellen aus, wie noch später im Detail darauf eingegangen wird.

In einer Umfangsrichtung des Leitelements 12 gleichmäßig verteilt sind mehrere der Leitmittel 49, bevorzugt acht dieser Leitmittel 49 vorgesehen. Der Eintritt der Mikrowellen gemäß Pfeile 50 in das Leitelement 12 erfolgt über den Durchbruch 20 in der Stützplatte 17, der einer Austrittsöffnung 52 eines als Hohlleiter 53 ausgebildeten Gehäuseteils 54 des Mikrowellenerzeugers 19 zugeordnet ist.

Der Durchbruch 20 weist bevorzugt einen quadratischen Querschnitt auf, wobei eine in der Diagonale verlaufende Weite gering kleiner ist, als der Innendurchmesser 46 des Leitelements 12.

In der Fig. 3 ist eine mögliche Anordnungsvariante der Leitelemente 12 zur Bildung einer Aktivgruppe 55 zu entnehmen. Diese wird durch ein zentrales Leitelement 12, welches direkt über den Durchbruch 20 der Stützplatte 17 angeordnet ist, und direkt mit der Mikrowelle beaufschlagt wird, und im gezeigten Ausführungsbeispiel weitere acht um dieses herum unmittelbar benachbart zugeordnete Leitelemente 12 gebildet, die indirekt, von den das zentralen Leitelement 12 durchdringenden Mikrowellen beaufschlagt werden, oder die über Leitungsverbindungen zwischen den Leitmitteln 49, auf die noch später im Detail eingegangen wird, direkt mit den Mikrowellen beaufschlagt werden.

Jedes Leitelement weist nach einer bevorzugten Ausbildung acht Leitmittel 49 auf. Die Leitmittel 49 des zentralen Leitelementes 12 sowie der umgebenden Leitelemente 12 bilden Richtantennen aus und unterbinden Verluste durch Streustrahlung und bewirken eine Ausrichtung der Mikrowellen - gemäß Pfeile 50 - in Erstreckungsrichtung der Richtantennen. Damit wird eine hohe Energieumsetzung der eingesetzten Energie für den Erwärmungsprozess des Rohteils 7, bzw. eine kurze Erwärmungszeit und damit ein wirtschaftlicher Umformvorgang erreicht.

Es wird noch darauf verwiesen, dass selbstverständlich auch andere Gruppierungen der Leitelemente 12 zu der Bildung der Aktivgruppe 55 möglich sind und die Anzahl von auf der Stützplatte 17 angeordneten Leitelementen 12, ein Mittenabstand 56 nach den Erfordernissen, der Größe des vorgesehenen Rohteils 7 und damit Ausmaß der Pressfläche, einzusetzende Energie etc. variierbar ist.

Weiter ist in den Figuren 2 und 3 gezeigt, dass für eine direkte Leitung der Mikrowellen zwischen dem zentralen Leitelement 12 und zumindest einem der dezentralen Leitelemente 12 der Aktivgruppe zumindest einige der Leitmittel 49 mittels Verbindungsleiter 60 leitungsverbunden sind. Diese Verbindungsleiter 60 sind mit den sich vertikal im Leitelement erstreckenden Leitmitteln 49, an deren stirnseitigen Austrittsstellen aus dem Kunststofthohlprofil 11, elektrisch leitend verbunden, wodurch eine direkte Leitungsverbindung für den Mikrowellenfluss erreicht wird. Diese Verbindungsleiter 60 verlaufen bevorzugt längs der Unterseite 14 der Pressenplatte 8 bzw. zwischen dieser und der Stirnseite 16 des Kunststoffhohlprofils 11 und sind ebenfalls aus einer Cu- Zn- Legierung in Draht- oder Bandform gebildet. Eine Dicke beträgt von 0,2 mm aufwärts.

In der Fig. 2 ist weiter gezeigt, dass nach einer bevorzugten Ausbildung in der Pressmatrize 9, die an ihrer Unterseite 14 mit einer Profilierung versehen ist, mit in den Pressenraum 21 mündenden Düsenkanälen 61 ausgebildete Düsenelemente 62, bevorzugt Schlitzdüsen, angeordnet sind. Verbindungskanäle 63, welche in der Pressmatrize 9 angeordnet sind, bilden eine Strömungsverbindung zwischen den Düsenelementen 62. Dies ermöglicht von externen Einrichtungen, z.B. einem nicht näher gezeigten Dampferzeuger, den Pressenraum 21, bzw. unmittelbar den Rohteil 7 mit Sattdampf vor der Formgebung zu beaufschlagen, wodurch ein für die Umformung förderlicher Feuchtegehalt mit bis zu 80% erreicht wird, wodurch in Verbindung mit einer Temperatur von bis zu 160°C eine hohe Plastizität gegeben ist. Dies ermöglicht einerseits einen hohen Verformungsgrad zu erreichen, ohne dass an der Struktur des Rohteils ein Schaden z.B. durch Rissbildung entsteht und andererseits wird die erforderliche Presskraft wesentlich reduziert. Dies ermöglicht beispielsweise aus einem Rundstamm 64, wie dies in Fig. 4 dargestellt ist, ein Profil 65, bei entsprechend profilierter Pressenplatte und Pressmatrize, in einem Umformvorgang mit der Pressvorrichtung 1 zu fertigen.

Die Düsenelemente 62 mit den Verbindungskanälen 63 ermöglichen aber auch in Verbindung mit einem nicht weiter dargestellten externen Unterdruckerzeuger den Pressenraum 21 mit einem Unterdruck zu beaufschlagen, beispielsweise um nach einem Umformvorgang den Feuchtegrad und/oder die Temperatur im Holzelement 2 rasch abzusenken bzw. um Feuchtigkeit aus dem Pressenraum 21 abzusaugen oder ein Vakuum zu erzeugen.

Es wird noch darauf verwiesen, dass selbstverständlich auch die Pressenplatte 8 mit Düsenelemente 62 und den Verbindungskanälen 63 ausgestattet werden kann.

In der Fig. 5 ist beispielhaft ein mit der Pressvorrichtung gefertigtes Holzelement 2 z.B. ein quadratisches, zweilagiges Paneel 66 aus Massivholz gezeigt. Eine Basislage 67 besteht nach diesem Ausführungsbeispiel aus an Längsstimseiten verleimten Brettern 68.

Eine Decklage 69 ist als ein einstückiger Zuschnitt aus Massivholz entsprechend einem vorgegebenen Format. Selbstverständlich sind auch andere Abmaße als dargestellt für die Basislage 67 und die Decklage 69 z.B., rechteckig, mehreckig, kreisförmig etc. möglich.

Die Decklage 69 ist bevorzugt vor der Verbindung mit der Basislage 67, z.B. durch Verleimung, in der Pressvorrichtung durch Pressumformung gefertigt und weist entsprechend einer vorgegebenen Ausbildung der Pressmatrize unterschiedliche Verdichtungsbereiche auf, z.B. höher verdichtete Einprägungen 70, umfassende Abschrägungen 71 und erhabene Oberflächenbereiche 72, wodurch eine Oberflächenprofilierung erreicht wird. Selbstverständlich ist es auch möglich den Rohteil für der Decklage 60 nur in den Bereichen der Einprägungen 61 zu verdichten wie es selbstverständlich ist unterschiedlichste Oberflächenstrukturierungen zu fertigen.

Es wird weiter noch hingewiesen, dass durch eine Aneinanderreihung mehrerer der erfindungsgemäßen Pressvorrichtungen, modulartig auf den Bedarf angepasste Fertigungsanlagen, für sich über große Längen erstreckend zu fertigende Holzelemente, die mit einer ein- oder zweiseitigen Strukturierung von Oberflächen versehen sind, z.B. Wandtafeln, Verkleidungspaneele etc., möglich sind.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

### Bezugszeichenaufstellung

- 1: Pressvorrichtung
- 2: Holzelement
- 3: Pressenuntergestell
- 4: Pressenobergestell
- 5: Stützrahmen

- 6: Mikrowellen-Erwärmungseinrichtung
- 7: Rohteil
- 8: Pressenplatte
- 9: Pressenmatrize
- 10: Mikrowellen- Leiteinrichtung

- 11: Kunststofthohlprofil
- 12: Leitelement
- 13: Längsmittelachse
- 14: Unterseite
- 15: Höhe

- 16: Stirnfläche
- 17: Stützplatte
- 18: Unterseite
- 19: Mikrowellenerzeuger
- 20: Durchbruch

- 21: Pressenraum
- 22: Widerlagerplatte
- 23: Oberseite
- 24: Steganordnung
- 25: Führungsanordnung

- 26: Abstand
- 27: Unterseite
- 28: Zwischenraum
- 29: Expassionselement
- 30: Antriebsvorrichtung

- 31: Auflagefläche
- 32: Federanordnung
- 33: Führungssäule
- 34: Schwenklageranordnung
- 35: Druckzylinder

- 36: Schwenkantrieb
- 37: Verriegelungsvorrichtung
- 38: Stellvorrichtung
- 39: Abschirmelement
- 40: Dichtungsschnur

- 41: Führungsbuchse
- 42: Spiraldruckfeder
- 43: Befestigungsmittel
- 44: Pfeil
- 45: Oberseite

- 46: Innendurchmesser
- 47: Wanddicke
- 48: Wand
- 49: Leitmittel
- 50: Pfeil

- 52: Austrittsöffnung
- 53: Hohlleiter
- 54: Gehäuseteil
- 55: Aktivgruppe

- 56: Mittenabstand
- 60: Verbindungsleiter

- 61: Düsenkanal
- 62: Düsenelement
- 63: Verbindungskanal
- 64: Rundstamm
- 65: Profil

- 66: Paneel
- 67: Basislage
- 68: Brett
- 69: Decklage
- 70: Einprägung

- 71: Abschrägung
- 72: Oberflächenbereich

## Patentansprüche

1. Pressvorrichtung (1), bevorzugt zur Herstellung profilierter Holzelemente (2) mit einem Pressenuntergestell (3) mit einer eine Auflagefläche (31) für einen ein- oder mehrschich-tigen zu verpressenden Rohteil aus Massivholz ausbildenden Pressenplatte (8) und einem relativ zum Pressenuntergestell (3) verstellbaren Pressenobergestell (4) in dem verstellbar und über eine Antriebsvorrichtung (30) mit einer Presskraft, bei in Arbeitsstellung des Pressenobergestells (3), in Richtung der Pressenplatte (8) beaufschlagbare Pressmatrize (9) angeordnet ist und mit einer Mikrowellen- Erwärmungseinrichtung (6) für den Rohteil, **dadurch gekennzeichnet, dass** eine Mikrowellen- Leiteinrichtung (10) durch zwischen der Pressenplatte (8) und einer dazu in einer Distanz parallel verlaufenden, mit Mikrowellenerzeuger (19) versehenen Stützplatte (17), angeordnete Kunststoffhohlprofile (11) gebildet ist, die mit einer Längsmittelachse (13) in zu einer Unterseite (27) der Pressenplatte (8) senkrechten Ausrichtung angeordnet sind und mit Leitmitteln (49) versehene Leitelemente (12) ausbilden und mehrere Aktivgruppen (55) aus einem von einem Mikrowellenerzeuger (19) direkt beaufschlagten Leitelement (12) und zumindest einem weiteren zu diesem benachbart angeordneten, indirekt beaufschlagten Leitelement (12), die Mikrowellen- Leiteinrichtung (10) bilden.

2. Pressvorrichtung (1) nach Anspruch 1, **dadurch gekennzeichnet, dass** das Leitelement (12) durch ein dickwandiges Rohr, bevorzugt aus einem Duroplast gebildet ist und ein Innendurchmesser (46) zwischen 100 und 250 mm, bevorzugt 150 mm beträgt.

3. Pressvorrichtung (1) nach Anspruch 1 oder 2, **dadurch gekennzeichnet, dass** eine Wanddicke (47) des Leitelementes (12) zwischen 20 mm und 100 mm, bevorzugt 30 mm beträgt.

4. Pressvorrichtung (1) nach einem der vorhergehenden Ansprüche, **dadurch gekennzeichnet, dass** eine Höhe (15) des Leitelementes (12) zwischen 100 mm und 250, bevorzugt 150 mm beträgt.

5. Pressvorrichtung (1) nach einem der vorhergehenden Ansprüche, **dadurch gekennzeichnet, dass** in einer Wand (48) des Leitelementes (12) zumindest drei, bevorzugt acht der Leitmittel (49) über einen Umfang gleichmäßig verteilt und über die Höhe (15) erstreckend eingebettet sind.

6. Pressvorrichtung (1) nach einem der vorhergehenden Ansprüche, **dadurch gekennzeichnet, dass** das Leitmittel (49) eine Stabantenne aus einem Cu/Zn - Legierung, bevorzugt in Drahtform bildet.

7. Pressvorrichtung (1) nach einem der vorhergehenden Ansprüche, **dadurch gekennzeichnet, dass** die Aktivgruppe (55) aus einem zentralen Leitelement (12) und bevorzugt acht diesem benachbart zugeordneten Leitelementen (12) gebildet ist und das zentrale Leitelement (12) in axialer Richtung von dem Mikrowellenerzeuger (19) mit Mikrowellen beaufschlagt wird.

8. Pressvorrichtung (1) nach einem der vorhergehenden Ansprüche, **dadurch gekennzeichnet, dass** die Leitmittel (49) der Leitelemente (12) über Verbindungsleiter (60) miteinander leitungsverbunden sind.

9. Pressvorrichtung (1) nach einem der vorhergehenden Ansprüche, **dadurch gekennzeichnet, dass** die Verbindungsleiter (60) an einer Unterseite (14), die Leitmittel (49) verbindend, verlaufend angeordnet sind.

10. Pressvorrichtung (1) nach einem der vorhergehenden Ansprüche, **dadurch gekennzeichnet, dass** die Verbindungsleiter (60) aus einer Cu/Zn - Legierung, bevorzugt in Drahtform mit einer Drahtdicke gleich oder größer 0,2 mm, gebildet sind.

11. Pressvorrichtung (1) nach einem der vorhergehenden Ansprüche, **dadurch gekennzeichnet, dass** über eine von der Pressenplatte (8) gebildeten Pressfläche mehrere der Aktivgruppen (55) angeordnet sind.

12. Pressvorrichtung (1) nach einem der vorhergehenden Ansprüche, **dadurch gekennzeichnet, dass** an einer Unterseite (18) der Stützplatte (17) der Mikrowellenerzeuger (19) mit einem einen Hohlleiter (53) ausbildenden Gehäuseteil (54) angeflanscht ist und diesem in der Stützplatte (17) ein Durchbruch (20) zugeordnet ist.

13. Pressvorrichtung (I) nach Anspruch 12, **dadurch gekennzeichnet, dass** der Durchbruch (20) quadratisch ausgebildet ist.

14. Pressvorrichtung (1) nach einem der vorhergehenden Ansprüche, **dadurch gekennzeichnet, dass** die Pressenplatte (8) aus Duroplast gebildet ist.

15. Pressvorrichtung (1) nach einem der vorhergehenden Ansprüche, **dadurch gekennzeichnet, dass** die Pressmatrize (9) aus einer Al- Legierung gebildet ist.

16. Pressvorrichtung (1) nach einem der vorhergehenden Ansprüche, **dadurch gekennzeichnet, dass** eine Unterseite (27) der Pressmatrize (9) und/oder eine Auflagefläche (31) der Pressenplatte (8) profiliert ausgebildet ist.

17. Pressvorrichtung (1) nach einem der vorhergehenden Ansprüche, **dadurch gekennzeichnet, dass** in der Pressenplatte (8) und/oder der Pressmatrize (9) über Verbindungskanäle (63) strömungsverbundene Düsenelemente (62), mit in den Pressenraum (21) führenden Düsenkanälen (61) angeordnet sind.

18. Pressvorrichtung (1) nach einem der vorhergehenden Ansprüche, **dadurch gekennzeichnet, dass** die Stützplatte (17) aus einer Al- Legierung gebildet ist.

19. Pressvorrichtung (1) nach einem der vorhergehenden Ansprüche, **dadurch gekennzeichnet, dass** das Pressenuntergestell (3) mit dem Stützrahmen (5) aus Nichteisenmetall gebildet ist.

20. Pressvorrichtung (1) nach einem der vorhergehenden Ansprüche, **dadurch gekennzeichnet, dass** das Pressenobergestell (4) über eine Schwenklageranordnung (34) mit dem Pressenuntergestell (3) verbunden ist und mit einer Unterseite (27) der Pressmatrize (9) zwischen einer zu der Auflagefläche (31) der Pressenplatte (8) parallelen Ebene in eine zu dieser winkeligen Lage über einen Schwenkantrieb (36) schwenkbar ist.

21. Pressvorrichtung (1) nach einem der vorhergehenden Ansprüche, **dadurch gekennzeichnet, dass** das Pressenobergestell (4) in einer zur Auflagefläche (31) senkrechten Rich-tung relativ zum Pressenuntergestell (3) verstellbar ist.

22. Pressvorrichtung (1) nach einem der vorhergehenden Ansprüche, **dadurch gekennzeichnet, dass** eine Höhe eines Pressenraumes (21) verstellbar ist.

23. Pressvorrichtung (1) nach einem der vorhergehenden Ansprüche, **dadurch gekennzeichnet, dass** das Pressenobergestell (4) in einer Betriebsstellung, bei der die Pressmatrize (9) etwa parallel zu der Auflagefläche (31) verlaufend ausgerichtet ist, mit dem Pressenuntergestell (3) über eine Verriegelungsvorrichtung (37) positioniert ist.

24. Pressvorrichtung (1) nach Anspruchen 20 und 23, **dadurch gekennzeichnet, dass** die Schwenklageranordnung (34) und die Verriegelungsvorrichtung (37) in einer zu der Auflagefläche (31) senkrechten Richtung verstellbar ausgebildet sind.

25. Pressvorrichtung (1) nach einem der vorhergehenden Ansprüche, **dadurch gekennzeichnet, dass** ein Schwenkantrieb (36) für das Pressenobergestell (4) durch zumindest ein mit einem Druckmedium beaufschlagtes Stellmittel, z.B. Druckzylinder (35), gebildet ist.

26. Pressvorrichtung (1) nach Anspruch 25, **dadurch gekennzeich-net, dass** der Schwenkantrieb (36) des pressenobergestells (4) durch elektromotorisch betriebene Spindeltriebe gebildet ist.

27. Pressvorrichtung (1) nach einem der vorhergehenden Ansprüche, **dadurch gekennzeichnet, dass** die Pressmatrize (9) im Pressenobergestell (4) in einer durch Führungssäulen (33) und Führungsbüchsen (41) gebildeten linearen Führungsanordnung (25) verstellbar gelagert ist.

28. Pressvorrichtung (1) nach einem der vorhergehenden Ansprüche, **dadurch gekennzeichnet, dass** die Antriebsvorrichtung (30) der Pressmatrize (9) durch zwischen einer Widerlagerplatte (22) des Pressenobergestells (4) und der Pressmatrize (9) angeordnete, mit einem Druckmedium z.B. Druckluft eines Druckerzeugers beaufschlagbare Expansionselemente (29) z.B. Druckkissen, Schlauch, Rohr etc. gebildet ist.

29. Pressvorrichtung (1) nach einem der vorhergehenden Ansprüche, **dadurch gekennzeichnet, dass** die Antriebsvorrichtung (30) durch mit einem Druckmedium beaufschlagbare Linearstellmittel, z.B. Druckzylinder, gebildet ist.

30. Pressvorrichtung (1) nach Anspruch 23, **dadurch gekennzeichnet, dass** die Verriegelungsvorrichtung (37) zwischen dem Pressenuntergestell (3) und dem Pressenobergestell (4) durch über Stellmittel, z.B. Druckzylinder, betätigbare Riegelbolzen gebildet ist.

31. Pressvorrichtung (1) nach einem der vorhergehenden Ansprüche, **dadurch gekennzeichnet, dass** den Pressenraum (21) umfangsseitig umfassend Abschirmelemente (39) zur Verhinderung eines Strahlenaustritts angeordnet sind die am Pressenobergestell höhenverstellbar gelagert sind und Spaltdichtungen, z.B. Dichtungsschnüre (40) zur Abschirmung des Pressenraumes (21) an umfangseitigen Stirnflächen der Pressmatrize (9) und/oder der Pressenplatte (8) angeordnet sind.

32. Pressvorrichtung (1) nach einem der vorhergehenden Ansprüche, **dadurch gekennzeichnet, dass** Frequenzbereiche der Mikrowellen zwischen 915 MHz und 2450 MHz betragen.

33. Pressvorrichtung (1) nach einem der vorhergehenden Anspruche, **dadurch gekennzeichnet, dass** eine von der Antriebsvorrichtung (30) auf die Pressmatrize (9) aufgebrachte Presskraft einer auf den Rohteil (7) aufgebrachten Flächenlast zwischen 50 kN/cm² und 400 kN/cM² entspricht.

34. Pressvorrichtung (1) nach einem der vorhergehenden Ansprüche, **dadurch gekennzeichnet, dass** der Pressenraum (21) über die in der Pressenplatte (8) und/oder der Pressmatrize (9) angeordneten Düsenelemente (62) und den Verbindungskanälen (63) mit einem Medium, insbesondere Sattdampf, beaufschlagbar ausgebildet ist.

35. Pressvorrichtung (1) nach einem der vorhergehenden Ansprüche, **dadurch gekennzeichnet, dass** der Pressenraum (21) über die Verbindungskanäle (63) und Düsenelemente (62) mit einem Vakuum beaufschlagbar ausgebildet ist.

## Claims

1. Compression device (1), preferably for producing profiled wood elements (2), with a press bottom frame (3) with a press plate (8) serving as a support surface (31) for a single or multi-layered blank of solid wood to be compressed, and a press top frame (4) displaceable relative to the press bottom frame (3) in which a press die (9) is mounted so as to be displaceable and which can be acted on with a compression force in the direction of the press plate (8) via a drive system (30) when the press top frame (3) is in the operating position, and with a microwave and heating unit (6) for the blank, **characterised in that** a microwave conducting device (10) is formed by plastic hollow sections (11) disposed between the press plate (8) and a support plate (17) incorporating a microwave generator (19) disposed at a distance from and extending parallel with it, which are disposed with a longitudinal mid-axis (13) oriented perpendicular to a bottom face (27) of the press plate (8) and serve as conducting elements (12) with conducting means (49), and several active groups (55) comprising a conducting element (12) acted on directly by a microwave generator (19) and at least one other conducting element (12) acted on indirectly disposed adjacent to it form a microwave conducting system (10).

2. Compression device (1) as claimed in claim 1, **characterised in that** the conducting element (12) comprises a thick-walled tube, preferably made from a thermosetting plastic, and an internal diameter (46) is between 100 and 250 mm, preferably 150 mm.

3. Compression device (1) as claimed in claim 1 or 2, **characterised in that** a wall thickness (47) of the conducting element (12) is between 20 mm and 100 mm, preferably 30 mm.

4. Compression device (1) as claimed in one of the preceding claims, **characterised in that** a height (15) of the conducting element (12) is between 100 mm and 250 mm, preferably 150 mm.

5. Compression device (1) as claimed in one of the preceding claims, **characterised in that** at least three, preferably eight, of the conducting means (49) are embedded in a wall element (48) of the conducting element (12), uniformly distributed around a circumference and extending across the height (15).

6. Compression device (1) as claimed in one of the preceding claims, **characterised in that** the conducting means (49) comprises a rod antenna made from a Cu/Zn alloy, preferably in wire format.

7. Compression device (1) as claimed in one of the preceding claims, **characterised in that** the active group (55) comprises a central conducting element (12) and preferably eight co-operating conducting elements (12) disposed adjacent to it, and microwaves are applied to the central conducting element (12) in the axial direction by the microwave generator (19).

8. Compression device (1) as claimed in one of the preceding claims, **characterised in that** the conducting means (49) of the conducting elements (12) are wired to one another by connecting wires (60).

9. Compression device (1) as claimed in one of the preceding claims, **characterised in that** the connecting wires (60) are disposed on a bottom face (14) extending so as to connect the conducting means (49).

10. Compression device (1) as claimed in one of the preceding claims, **characterised in that** the connecting wires (60) are made from a Cu/Zn alloy, preferably in wire format, with a wire thickness that is equal to or greater than 0.2 mm.

11. Compression device (1) as claimed in one of the preceding claims, **characterised in that** several of the active groups (55) are disposed across a pressing surface formed by the press plate (8).

12. Compression device (1) as claimed in one of the preceding claims, **characterised in that** the microwave generator (19) is flange-mounted on a bottom face (18) of the support plate (17) with a housing part (54) forming a hollow conductor (53) and a co-operating orifice (20) is provided in the support plate (17).

13. Compression device (1) as claimed in claim 12, **characterised in that** the orifice (20) is square-shaped.

14. Compression device (1) as claimed in one of the preceding claims, **characterised in that** the press plate (8) is made from thermosetting plastic.

15. Compression device (1) as claimed in one of the preceding claims, **characterised in that** the press die (9) is made from an Al alloy.

16. Compression device (1) as claimed in one of the preceding claims, **characterised in that** a bottom face (27) of the press die (9) and/or a support surface (31) of the press plate (8) is profiled.

17. Compression device (1) as claimed in one of the preceding claims, **characterised in that** nozzle elements (62) with nozzle passages (61) leading to the press gap (21) disposed in the press plate (8) and/or press die (9) are connected to a flow circuit via connecting passages (63).

18. Compression device (1) as claimed in one of the preceding claims, **characterised in that** the support plate (17) is made from an Al alloy.

19. Compression device (1) as claimed in one of the preceding claims, **characterised in that** the press bottom frame (3) is formed by a support frame (5) made from a nonferrous metal.

20. Compression device (1) as claimed in one of the preceding claims, **characterised in that** the press top frame (4) is connected to the press bottom frame (3) via a pivot bearing arrangement (34) and can be pivoted with a bottom face (27) of the press die (9) between a plane parallel with the support surface (31) of the press plate (8) into a position disposed at an angle with respect to it by means of a pivot drive (36).

21. Compression device (1) as claimed in one of the preceding claims, **characterised in that** the press top frame (4) can be displaced relative to the press bottom frame (3) in a direction perpendicular to the support surface (31).

22. Compression device (1) as claimed in one of the preceding claims, **characterised in that** a height of the press gap (21) is adjustable.

23. Compression device (1) as claimed in one of the preceding claims, **characterised in that** the press top frame (4) is positioned with respect to the press bottom frame (3) by means of a lock mechanism (37) when the press die (9) is oriented so that it extends more or less parallel with the support surface (31).

24. Compression device (1) as claimed in claims 20 and 23, **characterised in that** the pivot bearing arrangement (34) and the lock mechanism (37) are disposed so that they can be displaced in a direction perpendicular to the support surface (31).

25. Compression device (1) as claimed in one of the preceding claims, **characterised in that** a pivot drive (36) for the press top frame (4) comprises at least one actuator means, e.g. a cylinder (35), supplied with a pressurising medium.

26. Compression device (1) as claimed in claim 25, **characterised in that** the pivot drive (36) of the press top frame (4) comprises spindle drives operated by electric motors.

27. Compression device (1) as claimed in one of the preceding claims, **characterised in that** the press die (9) is mounted in the press top frame (4) so as to be displaceable in a linear guide arrangement (25) comprising guide posts (33) and guide bushes (41).

28. Compression device (1) as claimed in one of the preceding claims, **characterised in that** the drive system (30) of the press die (9) comprises expansion elements (29), e.g. pressure pad, hose, tube, etc., disposed between a thrust plate (22) of the press top frame (4) and the press die (9), to which a pressuring medium such as compressed air from a pressure generator can be applied.

29. Compression device (1) as claimed in one of the preceding claims, **characterised in that** the drive system (30) comprises linear actuator means, e.g. a cylinder, to which a pressurising medium can be applied.

30. Compression device (1) as claimed in claim 23, **characterised in that** the lock mechanism (37) between the press bottom frame (3) and the press top frame (4) comprises lock bolts which can be operated by actuator means, e.g. cylinders.

31. Compression device (1) as claimed in one of the preceding claims, **characterised in that** screen elements (39) are provided, circumferentially enclosing the press gap (21) to prevent the escape of radiation, which are mounted on the press top frame so as to be height adjustable, and gap seals, e.g. sealing strips (40), are provided on the circumferentially extending end faces of the press die (9) and/or the press plate (8) in order to screen the press gap (21).

32. Compression device (1) as claimed in one of the preceding claims, **characterised in that** frequency ranges of the microwaves are between 915 MHz and 2450 MHz.

33. Compression device (1) as claimed in one of the preceding claim, **characterised in that** a compression force transmitted by the drive system (30) to the press die (9) corresponds to a surface load of between 50 kN/cm² and 400 kN/cm² applied to the blank (7).

34. Compression device (1) as claimed in one of the preceding claims, **characterised in that** the press gap (21) can be placed under pressure via the nozzle elements (62) and connecting passages (63) disposed in the press plate (8) and/or the press die (9) with a medium, in particular saturated steam.

35. Compression device (1) as claimed in one of the preceding claims, **characterised in that** a vacuum can be created in the press gap (21) via the connecting passages (63) and nozzle elements (62).

## Revendications

1. Dispositif de presse (1), de préférence pour la fabrication d'éléments en bois profilés (2) avec un bâti inférieur de presse (3) avec une plaque de presse (8) formant une face d'application (31) pour une ébauche à une ou plusieurs couches en bois massif à presser et un bâti supérieur de presse (4) déplaçable relativement au bâti inférieur de presse (3), dans lequel est disposé d'une manière déplaçable une matrice de presse (9) pouvant être sollicitée par un dispositif d'entraînement (30) avec une force de pression, en position de travail du bâti supérieur de presse (3), en direction de la plaque de presse (8), et avec une installation d'échauffement à micro-ondes (6) pour l'ébauche, **caractérisé en ce qu'**une installation de guidage des micro-ondes (10) est formée par des profilés creux en matériau synthétique (11) disposés entre la plaque de presse (8) et une plaque d'appui (17) s'étendant à une distance parallèlement à celle-ci, munie de générateurs de micro-ondes (19), qui sont disposés avec un axe médian longitudinal (13) selon une orientation perpendiculaire à un côté inférieur (27) de la plaque de presse (8) et qui réalisent des éléments guide-onde (12) munis de moyens de guidage (49), et plusieurs groupes actifs (55) formés par un élément guide-onde (12) chargé directement par un générateur de micro-ondes (19) et au moins un autre élément guide-onde (12) avoisinant celui-ci, chargé indirectement, forment l'installation pour guider les micro-ondes (10).

2. Dispositif de presse (1) selon la revendication 1, **caractérisé en ce que** l'élément guide-onde (12) est formé par une résine thermodurcissable, et un diamètre intérieur (46) se situe entre 100 et 250 mm, et est de préférence de 150 mm.

3. Dispositif de presse (1) selon la revendication 1 ou 2, **caractérisé en ce qu'**une épaisseur de paroi (47) de l'élément guide-onde (12) est entre 20 mm et 100 mm, et est de préférence de 30 mm.

4. Dispositif de presse (1) selon l'une des revendications précédentes, **caractérisé en ce qu'**une hauteur (15) de l'élément guide-onde (12) est entre 100 mm et 250, et est de préférence de 150 mm.

5. Dispositif de presse (1) selon l'une des revendications précédentes, **caractérisé en ce que** sont noyés dans une paroi (48) de l'élément guide-onde (12) au moins trois, de préférence huit des moyens conducteurs (49), répartis uniformément sur un pourtour et s'étendant sur la hauteur (15).

6. Dispositif de presse (1) selon l'une des revendications précédentes, **caractérisé en ce que** le moyen conducteur (49) forme une antenne tige en un alliage Cu/Zn, de préférence en forme de fil.

7. Dispositif de presse (1) selon l'une des revendications précédentes, **caractérisé en ce que** le groupe actif (55) est formé par un élément guide d'onde central (12) et de préférence huit éléments guide-onde (12) avoisinant celui-ci, et que l'élément guide d'onde central (12) est chargé dans la direction axiale par le générateur de micro-ondes (19) en micro-ondes.

8. Dispositif de presse (1) selon l'une des revendications précédentes, **caractérisé en ce que** les moyens conducteurs (49) des éléments guide-d'onde (12) sont reliés entre eux par des conducteurs (60).

9. Dispositif de presse (1) selon l'une des revendications précédentes, **caractérisé en ce que** les conducteurs (60) sont disposés pour s'étendre à un côté inférieur (14), en reliant les moyens conduteurs (49).

10. Dispositif de presse (1) selon l'une des revendications précédentes, **caractérisé en ce que** les conducteurs (60) sont réalisés en un alliage Cu/Zn, de préférence sous forme de fil avec une épaisseur de fil égale ou supérieure à 0,2 mm.

11. Dispositif de presse (1) selon l'une des revendications précédentes, **caractérisé en ce que** sur l'une des faces de pression formées par la plaque de presse (8) sont disposés plusieurs des groupes actifs (55).

12. Dispositif de presse (1) selon l'une des revendications précédentes, **caractérisé en ce que,** à un côté inférieur (18) de la plaque d'appui (17), le générateur de micro-ondes (19) est bridé avec une partie de boîtier (54) réalisant le conducteur creux (53) et qu'il est associé à celle-ci dans la plaque d'appui (17) un perçage (20).

13. Dispositif de presse (1) selon la revendication 12, **caractérisé en ce que** le perçage (20) est réalisé en une forme quadratique.

14. Dispositif de presse (1) selon l'une des revendications précédentes, **caractérisé en ce que** la plaque de presse (8) est réalisée en une résine thermodurcissable.

15. Dispositif de presse (1) selon l'une des revendications précédentes, **caractérisé en ce que** la matrice de presse (9) est réalisée en un alliage Al.

16. Dispositif de presse (1) selon l'une des revendications précédentes, **caractérisé en ce qu'**un côté inférieur (27) de la matrice de presse (9) et/ou une face d'application (31) de la plaque de presse (8) est profilée.

17. Dispositif de presse (1) selon l'une des revendications précédentes, **caractérisé en ce que** sont disposés dans la plaque de presse (8) et/ou la matrice de presse (9) des éléments de buse (62) dont l'écoulement est relié par des canaux de liaison (63), avec des canaux de buse (61) menant dans l'enceinte de presse (21).

18. Dispositif de presse (1) selon l'une des revendications précédentes, **caractérisé en ce que** la plaque d'appui (17) est formée par un alliage Al.

19. Dispositif de presse (1) selon l'une des revendications précédentes, **caractérisé en ce que** le bâti inférieur de presse (3) avec le châssis d'appui (5) est réalisé en métal non ferreux.

20. Dispositif de presse (1) selon l'une des revendications précédentes, **caractérisé en ce que** le bâti supérieur de presse (4) est relié par un agencement de palier de pivotement (34) au bâti inférieur de presse (3) et peut être amené à pivoter avec un côté inférieur (27) de la matrice de presse (9) entre un plan parallèle à la face d'application (31) de la plaque de presse (8) dans une position angulaire à celui-ci par une commande de pivotement (36).

21. Dispositif de presse (1) selon l'une des revendications précédentes, **caractérisé en ce que** le bâti supérieur de presse (4) est ajustable dans une direction perpendiculaire à la face d'application (31) relativement au bâti inférieur de presse (3).

22. Dispositif de presse (1) selon l'une des revendications précédentes, **caractérisé en ce qu'**une hauteur d'une enceinte de presse (21) est ajustable.

23. Dispositif de presse (1) selon l'une des revendications précédentes, **caractérisé en ce que** le bâti supérieur de presse (4), lors d'une position de fonctionnement, dans laquelle la matrice de presse (9) est orientée à peu près parallèlement à la face d'application (31), est positionné avec le bâti inférieur de presse (3) par un dispositif de verrouillage (37).

24. Dispositif de presse (1) selon les revendications 20 et 23, **caractérisé en ce que** l'agencement de palier pivotant (34) et le dispositif de verrouillage (37) sont ajustables dans une direction perpendiculaire à la face d'application (31).

25. Dispositif de presse (1) selon l'une des revendications précédentes, **caractérisé en ce qu'**une commande de pivotement (36) du bâti supérieur de presse (4) est formée par au moins un moyen de positionnement, par exemple un cylindre de pression (35) pouvant être chargé en milieu de pression.

26. Dispositif de presse (1) selon la revendication 25, **caractérisé en ce que** la commande de pivotement (36) du bâti supérieur de presse (4) est formée par des commandes à broche électromotrices.

27. Dispositif de presse (1) selon l'une des revendications précédentes, **caractérisé en ce que** la matrice de presse (9) est logée d'une manière ajustable dans le bâti supérieur de presse (4) dans un agencement de guidage linéaire (25) formé par des colonnes de guidage (33) et des douilles de guidage (41).

28. Dispositif de presse (1) selon l'une des revendications précédentes, **caractérisé en ce que** le dispositif d'entraînement (30) de la matrice de presse (9) est formé par des éléments d'expansion (29), par exemple coussin de pression, tuyau, tube, etc., disposés entre une plaque de butée (22) du bâti supérieur de presse (4) et la matrice de presse (9), pouvant être sollicités par un milieu de pression, comme par exemple l'air comprimé d'un générateur de pression.

29. Dispositif de presse (1) selon l'une des revendications précédentes, **caractérisé en ce que** le dispositif d'entraînement (30) est formé par des moyens de positionnement linéaires, par exemple des cylindres de pression, pouvant être chargés en milieu de pression.

30. Dispositif de presse (1) selon la revendication 23, **caractérisé en ce que** le dispositif de verrouillage (37) est réalisé entre le bâti inférieur de presse (3) et le bâti supérieur de presse (4) par des boulons de verrouillage actionnables par des moyens de positionnement, par exemple des cylindres de pression.

31. Dispositif de presse (1) selon l'une des revendications précédentes, **caractérisé en ce que,** entourant l'enceinte de presse (21) de tout côté, des éléments de protection (39) pour empêcher une sortie des rayons sont disposés, qui sont logés d'une manière ajustable en hauteur au bâti supérieur de presse, et **en ce que** des joints de fente, par exemple, des cordons d'étanchéité (40) pour protéger l'enceinte de presse (21) sont disposés aux faces frontales côté pourtour de la matrice de presse (9) et/ou de la plaque de presse (8).

32. Dispositif de presse (1) selon l'une des revendications précédentes, **caractérisé en ce que** des plages de fréquence des micro-ondes se situent entre 915 MHz et 2450 MHz.

33. Dispositif de presse (1) selon l'une des revendications précédentes, **caractérisé en ce qu'**une force de pression appliquée par le dispositif d'entraînement (30) à la matrice de presse (9), correspond à une charge de face entre 50 kN/cm2 et 400 kN/cm2 appliqué à l'ébauche (7).

34. Dispositif de presse (1) selon l'une des revendications précédentes, **caractérisé en ce que** l'enceinte de presse (21) peut être chargée par les éléments de buse (62) et les canaux de liaison (63) disposés dans la plaque de presse (8) et/ou la matrice de presse (9) en un milieu, en particulier en vapeur saturée.

35. Dispositif de presse (1) selon l'une des revendications précédentes, **caractérisé en ce que** l'enceinte de presse (21) peut être chargée par un vide par les canaux de liaison (63) et les éléments de buse (62).
